# FASCICULE DE BREVET EUROPEEN

(11) **EP 1 745 335 B1**
(45) Date de publication et mention de la délivrance du brevet: **19.09.2007**
(21) Numéro de dépôt: 04801355.1
(22) Date de dépôt: 08.12.2004
(51) Int. Cl.: G04B 3/04, G04B 37/10

(54) **DISPOSITIF D'ETANCHEITE POUR COURONNE DE MONTRE**
EINRICHTUNG ZUM VERSIEGELN DES KRONENRADS EINER UHR
DEVICE FOR SEALING A TIMEPIECE CROWN WHEEL

(43) Date de publication de la demande: 24.01.2007
(73) Titulaire: Cohen, Raphaël, 1204 Genève (CH)
(72) Inventeur: Cohen, Raphaël, 1204 Genève (CH)
(74) Mandataire: Cronin, Brian Harold John
(86) Numéro de dépôt international: PCT/IB2004/004061
(87) Numéro de publication internationale: WO 2006/061674

(56) Documents cités:
- FR-A- 2 113 765
- GB-A- 364 878
- US-B1- 6 200 019

## Description

La présente invention est relative au domaine de l'horlogerie, plus particulièrement à un dispositif visible pouvant présenter un aspect esthétique original tout en permettant d'assurer une étanchéité optimale d'une couronne de montre.

Différents systèmes assurant l'étanchéité d'une couronne de montre font déjà partie de l'état de la technique. La plupart des systèmes utilisent des moyens d'étanchéité disposés dans la carrure d'une boîte de montre. La couronne vissée est un principe largement utilisé pour les montres de plongée. US 5,383,166 expose un tel système qui consiste à visser la couronne sur un filetage ménagé sur la face latérale externe d'un tube vissé dans la carrure de la boîte de montre, comprimant ainsi un joint agencé dans la dite couronne permettant l'étanchéité de cette dernière.

DE 10109881 révèle une couronne de montre dont l'étanchéité est renforcée par un dispositif de fixation permettant d'assurer une pression axiale sur ladite couronne. Ce dispositif, solidaire de la lunette d'une montre, peut se déplacer axialement par rapport au centre de la montre utilisant ladite lunette comme guide de manière à pouvoir venir se positionner en face de la couronne.

Un dispositif d'étanchéité constitué d'une part d'une coiffe ayant une extrémité s'articulant sur un épaulement de protection d'une couronne de montre et d'autre part d'une bouclette s'articulant sur l'autre épaulement de protection de ladite couronne fait également partie de l'état de la technique. Cependant, les petites dimensions de la coiffe et de la bouclette nécessitent une manipulation fastidieuse et ne permettent pas d'exercer une pression importante sur la couronne.

Le but de la présente invention est de présenter un dispositif d'étanchéité permettant une manipulation aisée de son ouverture et de sa fermeture et d'assurer une pression importante sur la couronne de manière à garantir une étanchéité maximale.

Ce but est atteint grâce à un dispositif d'étanchéité selon la revendication n° 1 comprenant un bras de fixation solidaire de la boucle qui permet d'une part de simplifier la fermeture et l'ouverture du système d'étanchéité par une simple manipulation et d'autre part d'exercer une pression suffisante sur la couronne, ledit bras de fixation faisant office de levier. Ce système peut être adapté à une montre comportant une couronne vissée afin d'avoir d'une part une originalité esthétique et d'autre de part une double sécurité d'étanchéité.

Un mode de réalisation de l'invention va maintenant être décrit à titre d'exemple en se référant aux figures schématiques dans lesquelles :
- La figure 1 représente une vue de dessus d'un dispositif d'étanchéité (1) seul comportant une coiffe (2) et un bras de fixation (12) en position fermée.
- La figure 2 représente une vue de dessus du dispositif d'étanchéité (1), positionné sur la couronne (5) d'une boîte de montre (8), en position fermée
- La figure 3 représente une vue de côté du dispositif d'étanchéité (1), positionné sur la couronne (5) de la boîte de montre (8), en position fermée.
- La figure 4 représente une vue de côté du dispositif d'étanchéité (1) seul en position ouverte.

Selon ce mode de réalisation de l'invention, ledit dispositif d'étanchéité (1) comporte une coiffe (2) possédant une partie annulaire (3) et un bras de fixation (12). La partie annulaire (3) de ladite coiffe (2) vient s'adapter et s'appuyer sur le pourtour d'un cabochon (4) d'une couronne de montre (5) contre un joint d'étanchéité (6). Ladite coiffe (2) pivote sur un premier axe grâce à deux pivots chassés de part et d'autre de l'un des épaulements de protection (20) de la couronne (5) d'un boîtier de montre (8).

Un ergot de fermeture (9) est situé sur l'extrémité de la coiffe (2). Cet ergot (9) est destiné à recevoir une boucle (10) qui pivote sur un deuxième axe (11) grâce à deux autres pivots chassés de part et d'autre de la base du bras de fixation (12). Le bras de fixation (12) pivote, quant à lui, sur une tige traversant l'autre épaulement de protection (14) de ladite couronne (5) à hauteur d'un troisième axe (13), le deuxième axe (11) étant excentré par rapport au point de pivotement dudit bras (12).

Dès que le bras de fixation (12) du dispositif d'étanchéité est désolidarisé du boîtier de montre (8), le pivotement dudit bras (12) sur le troisième axe (13) rehausse le deuxième axe (11) par rapport au boîtier de montre (8), ce qui entraîne le soulèvement de la boucle (10) de manière à pouvoir désolidariser ladite boucle (10) de l'ergot de fermeture (9).

Ce dispositif (1) permet de pouvoir d'une part ajuster librement ladite boucle (10) sur l'ergot de fermeture (9) lorsque la coiffe (2) est positionnée sur le pourtour dudit cabochon (4) et d'autre part exercer une pression suffisante sur le joint d'étanchéité (6) par effet de levier lorsque l'extrémité du bras de fixation (12) est introduit dans un réceptacle (15).

L'extrémité du bras de fixation (12) possède une partie bombée (16) dans laquelle est agencée une bille à ressort (17) destinée à venir s'introduire dans une cavité du réceptacle (15) afin de maintenir fermement le bras de fixation (12) dans ledit réceptacle (15).

Le bras de fixation (12) possède en son centre une découpe (18) profilée de manière à pouvoir accueillir le contour d'un bouton poussoir (19) lorsque ledit bras de fixation (12) est agencé dans le réceptacle (15).

## Revendications

1. Dispositif d'étanchéité (1) destiné à être positionné sur une couronne de montre (5), disposé sur deux épaulements de protection (7) de la dite couronne (5) d'un boîtier de montre (8), le dispositif (1) comprenant d'une part une coiffe (2) possédant une partie annulaire (3) agencée pour s'adapter et s'appuyer sur le pourtour d'un cabochon (4) de la couronne (5) contre un joint d'étanchéité (6), ladite coiffe (2), comportant à son extrémité un ergot de fermeture (9), agencé pour pivoter sur un premier axe situé sur l'un des épaulements de protection (7) de la couronne (5), le dispositif d'étanchéité (1) comportant d'autre part une boucle (10) pour la fermeture de la coiffe (2) **caractérisé en ce que** ladite boucle (10) pivote sur un deuxième axe (11) situé sur un bras de fixation (12), ledit bras de fixation (12) étant agencé pour pivoter sur un troisième axe (13) se trouvant sur l'autre épaulement de protection (14) de la couronne (5) du boîtier de montre (8) de manière à ce que le dispositif (1) est en position fermée lorsque d'une part ladite boucle (10) et la coiffe (2) sont respectivement positionnées sur l'ergot de fermeture (9) et le pourtour dudit cabochon (4) et d'autre part le bras de fixation (12) est agencé contre le boîtier de montre (8), le dispositif (1) étant en position ouverte lorsque l'extrémité du bras de fixation (12) et la boucle (11) sont respectivement désolidarisés du boîtier de montre (8) et de l'ergot de fermeture (9), permettant à la coiffe (2) d'être désengagée de la couronne (5) de la boîte de montre (8).

2. Dispositif d'étanchéité (1) selon la revendication 1, **caractérisé en ce que** le bras de fixation (12) est agencé de manière à être retenu dans un réceptacle (15) du boîtier de montre (8) en position fermée.

3. Dispositif d'étanchéité (1) selon la revendication 2, **caractérisé en ce que** l'extrémité du bras de fixation (12) possède une partie (16) dans laquelle est agencée une bille à ressort (17) destinée à venir s'introduire dans une cavité dudit réceptacle (15).

4. Dispositif d'étanchéité (1) selon la revendication 2, **caractérisé en ce que** le bras de fixation (12) possède une cavité (18) profilée de manière à pouvoir accueillir le contour d'un bouton poussoir (19) lorsque l'extrémité du bras de fixation (12) est positionnée dans le réceptacle (15).

5. Montre comportant un dispositif d'étanchéité (1) selon l'une des revendications précédentes.

## Claims

1. Sealing device (1) designed to be positioned on a watch winding button (5) and situated on two shoulders (7) which protect said winding button (5) of a watch case (8), the device (1) comprising on the one hand a cap (2) possessing an annular part (3) arranged to fit onto and bear on the perimeter of a nipple (4) of the winding button (5) against a gasket (6), said cap (2), which has a closing tooth (9) at its end, being arranged to pivot on a first pin situated on one of the shoulders (7) protecting the winding button (5), and the sealing device (1) comprising on the other hand a hoop (10) for closing the cap (2), which device is **characterized in that** said hoop (10) pivots on a second pin (11) situated on a locking arm (12), said locking arm (12) being arranged to pivot on a third pin (13) that is located on the other shoulder (14) protecting the winding button (5) of the watch case (8) in such a way that the device (1) is in the closed position when on the one hand said hoop (10) and the cap (2) are positioned respectively on the closing tooth (9) and on the perimeter of said nipple (4) and on the other hand the locking arm (12) is arranged against the watch case (8), the device (1) being in the open position when the end of the locking arm (12) and the hoop (11) are removed respectively from the watch case (8) and from the closing tooth (9), allowing the cap (2) to be disengaged from the winding button (5) of the watch case (8).

2. Sealing device (1) according to Claim 1, **characterized in that** the locking arm (12) is arranged in such a way as to be held in a receptacle (15) of the watch case (8) when in the closed position.

3. Sealing device (1) according to Claim 2, **characterized in that** the end of the locking arm (12) possesses a part (16) housing a spring-loaded ball (17) designed to fit into a cavity in said receptacle (15).

4. Sealing device (1) according to Claim 2, **characterized in that** the locking arm (12) possesses a cavity (18) shaped to be able to accommodate the outline of a push button (19) when the end of the locking arm (12) is positioned in the receptacle (15).

5. Watch comprising a sealing device (1) according to one of the preceding claims.

## Patentansprüche

1. Dichtungsvorrichtung (1), die dazu bestimmt ist, an einer Krone einer Uhr (5) positioniert zu werden, und auf zwei Schutzschultern (7) der Krone (5) eines Uhrengehäuses (8) angeordnet ist, wobei die Vorrichtung (1) einerseits eine Kappe (2) umfasst, die einen ringförmigen Teil (3) besitzt, der so beschaffen ist, dass er sich am Umfang einer Abdeckung (4) der Krone (5) an eine Dichtung (6) anschmiegen und daran abstützen kann, wobei die Kappe (2) an ihrem Ende einen Schließansatz (9) aufweist und so beschaffen ist, dass sie um eine erste Achse, die sich an einer der Schutzschultern (7) der Krone (5) befindet, schwenken kann, wobei die Dichtungsvorrichtung (1) andererseits eine Spange (10) zum Schließen der Kappe (2) aufweist, **dadurch gekennzeichnet, dass** die Spange (10) um eine zweite Achse (11), die sich an einem Befestigungsarm (12) befindet, schwenkt, wobei der Befestigungsarm (12) so beschaffen ist, dass er um eine dritte Achse (13) schwenkt, die sich an der anderen Schutzschulter (14) der Krone (5) des Uhrengehäuses (8) befindet, derart, dass die Vorrichtung (1) in der geschlossenen Position ist, wenn einerseits die Spange (10) und die Kappe (2) am Schließansatz (9) bzw. am Umfang der Abdeckung (4) positioniert sind und wenn andererseits der Befestigungsarm (12) an dem Uhrengehäuse (8) angeordnet ist, wobei die Vorrichtung (1) in der offenen Stellung ist, wenn das Ende des Befestigungsarms (12) und die Spange (11) vom Uhrengehäuse (8) bzw. vom Schließansatz (9) getrennt sind, was ermöglicht, dass der Eingriff zwischen der Kappe (2) und der Krone (5) des Uhrengehäuses (8) gelöst werden kann.

2. Dichtungsvorrichtung (1) nach Anspruch 1, **dadurch gekennzeichnet, dass** der Befestigungsarm (12) in der Weise angeordnet ist, dass er in der geschlossenen Position in einem Aufnahmeraum (15) des Uhrengehäuses (8) gehalten wird.

3. Dichtungsvorrichtung (1) nach Anspruch 2, **dadurch gekennzeichnet, dass** das Ende des Befestigungsarms (12) einen Teil (16) besitzt, in dem eine Federkugel (17) angeordnet ist, die dazu bestimmt ist, in einen Hohlraum des Aufnahmeraums (15) einzutreten.

4. Dichtungsvorrichtung (1) nach Anspruch 2, **dadurch gekennzeichnet, dass** der Befestigungsarm (12) einen Hohlraum (18) aufweist, der in der Weise profiliert ist, dass er den Umfang eines Druckknopfs (19) aufnehmen kann, wenn das Ende des Befestigungsarms (12) in dem Aufnahmeraum (15) positioniert ist.

5. Uhr, die eine Dichtungsvorrichtung (1) nach einem der vorhergehenden Ansprüche enthält.
